# FASCICULE DE BREVET EUROPEEN

(11) **EP 0 485 247 B1**
(45) Date de publication et mention de la délivrance du brevet: **16.03.1994**
(21) Numéro de dépôt: 91402674.5
(22) Date de dépôt: 08.10.1991
(51) Int. Cl.: A45D 40/26

(54) **Dispositif applicateur d'un produit thixotrope, notamment d'un mascara**
Vorrichtung zum Auftragen eines zähflüssiges Produktes, insbesondere Mascara
Device for applying a viscous product, in particular mascara

(30) Priorité: 08.11.1990 FR 9013850
(43) Date de publication de la demande: 13.05.1992
(73) Titulaire: L'OREAL, 75008 Paris (FR)
(72) Inventeur: Gueret, Jean-Louis, F-75018 Paris (FR)
(74) Mandataire: Peuscet, Jacques

(56) Documents cités:
- EP-A- 0 099 288
- EP-A- 0 163 323
- EP-A- 0 202 932
- EP-A- 0 350 535
- EP-A- 0 365 273
- FR-A- 1 219 912
- FR-A- 2 562 773

## Description

La présente invention concerne un dispositif pour l'application d'un produit thixotrope à l'aide d'une brosse. En particulier, l'invention concerne un ensemble de maquillage, destiné notamment au maquillage des cils au moyen d'un produit renforçateur de cils encore appelé mascara. Dans le domaine cosmétique, on peut également mentionner l'application d'une teinture thixotrope sur les cheveux à l'aide d'un dispositif du même type.

Un applicateur de mascara classique comporte un réservoir de mascara et un capuchon amovible, qui est destiné à fermer le réservoir et qui constitue une poignée permettant de manipuler une brosse portée par l'extrémité d'une tige solidaire du capuchon. En position de fermeture du réservoir, la tige et la brosse qui lui est associée plongent dans le réservoir. Lorsque l'on retire la tige du réservoir, on prélève sur la brosse une certaine quantité de mascara que l'on peut alors appliquer sur les cils. La brosse pénètre généralement à l'intérieur du réservoir par un orifice de section droite circulaire, qui est ménagé dans un organe essoreur disposé à l'entrée du réservoir ; la bordure dudit orifice constitue une lèvre d'essorage, qui a pour rôle d'exercer une action d'essorage sur les poils de la brosse, dans le but d'éliminer l'excès de produit de maquillage prélevé par la brosse à l'intérieur du réservoir. Le diamètre de cet orifice est inférieur au diamètre minimal de la brosse mesuré au sommet des poils, de façon que la bordure dudit orifice puisse exercer son action d'essorage de la brosse lors de l'extraction de cette dernière hors du réservoir.

Les brosses équipant habituellement ces ensembles de maquillage comportent, le plus souvent, des poils relativement longs disposés en hélice autour d'une âme constituée par un fil métallique torsadé. Le produit de maquillage contenu dans le réservoir se présente généralement sous la forme d'un liquide épais, voire pâteux ; il en résulte un défaut de répartition du produit de maquillage prélevé sur la brosse à la sortie du réservoir de mascara, le produit étant trop peu fluide pour recouvrir régulièrement les poils de la brosse ; il est un fait que le produit de maquillage est thixotrope, mais le simple déplacement des poils de la brosse dans le produit lors de l'extraction de la brosse est insuffisant pour réduire la viscosité dudit produit de façon significative. Ce défaut de répartition du produit sur la brosse se traduit par une mauvaise répartition du produit sur les cils, le mascara se trouvant, dans la pratique, mis en place par paquets, sans aucune homogénéité, ce qui rend difficile et longue l'obtention d'un revêtement uniforme convenable des cils par le mascara.

La présente invention permet de remédier à cet inconvénient. A cet effet, à l'intérieur du réservoir, est disposé un enroulement avantageusement hélicoïdal, sensiblement dans l'axe de la zone d'essorage, immédiatement en amont de celui-ci à l'extraction de la brosse, les spires de cet enroulement étant suffisamment espacées pour permettre le libre passage du produit entre l'intérieur et l'extérieur de l'enroulement, et le diamètre intérieur dudit enroulement étant inférieur au plus grand diamètre de la brosse. De cette façon, lorsque la brosse passe à l'intérieur de l'enroulement quand l'utilisateur extrait la tige porte-brosse du réservoir, elle se décharge et se recharge au fur et à mesure du passage en vis-à-vis des spires ou des espaces inter-spires respectivement ; simultanément, en raison du fait que les poils se plient au passage en vis-à-vis d'un fil de spire puis se déplient brutalement sous l'effet de leur rigidité propre, elle assure une agitation du produit dont elle casse la thixotropie ; le produit devient ainsi plus fluide et la brosse finit par se revêtir uniformément au cours de son mouvement d'extraction hors du réservoir. Après le passage dans l'organe essoreur, on dispose donc sur la brosse d'un produit dont la texture est uniforme et fluide et se répartit bien, en particulier sur les cils, sans amalgame.

La présente invention a donc pour objet le produit industriel nouveau que constitue un dispositif applicateur d'un produit thixotrope à l'aide d'une brosse, notamment d'un mascara pour les cils, comprenant un réservoir dudit produit thixotrope, un capuchon amovible s'assemblant sur le réservoir, une tige solidaire du capuchon, disposée sensiblement selon son axe et faisant saillie par rapport audit capuchon, et une brosse comportant des poils portée par l'extrémité de la tige qui est opposée au capuchon, dans le prolongement de ladite tige, la brosse pénétrant à l'intérieur du réservoir par une zone d'essorage, caractérisé par le fait qu'à l'intérieur dudit réservoir, est disposé un enroulement dont au moins une partie principale (P) comporte une pluralité de spires non jointives, l'axe de ladite partie (P) de l'enroulement étant sensiblement confondu avec l'axe de la zone d'essorage, les spires non jointives de ladite partie (P) de l'enroulement définissant intérieurement un volume cylindrique, dont la section droite est homothétique de la plus grande section droite de la brosse ou de son cercle circonscrit dans un rapport d'homothétie inférieur à 1 mais suffisant pour permettre le passage de ladite brosse à travers la partie (P) de l'enroulement.

Il est expressément précisé que, si la partie principale (P) de l'enroulement doit comporter une pluralité de spires non jointives, elle peut néanmoins comporter également quelques spires jointives, notamment dans sa zone centrale.

Dans un premier mode de réalisation, le dispositif comporte, pour former la zone d'essorage, un organe essoreur inséré dans le goulot du réservoir, ledit organe servant à la fixation de l'enroulement à l'intérieur du réservoir ; l'orifice de passage de l'organe essoreur peut constituer une zone d'essorage sensiblement coaxiale avec le réservoir, la section droite du volume intérieur défini par la partie (P) de l'enroulement étant circulaire et coaxiale avec la zone d'essorage, la brosse ayant une forme de révolution autour de son âme.

L'organe essoreur peut être constitué par un manchon s'adaptant dans l'embouchure du réservoir, délimitant ladite cheminée d'introduction et se prolongeant dans le réservoir par une jupe cylindrique dont la bordure libre intérieure forme la zone d'essorage et autour de laquelle est engagée la partie supérieure de l'enroulement, des moyens de retenue étant portés par ladite jupe pour permettre l'accrochage dudit enroulement par sa partie supérieure précitée.

Dans un deuxième mode de réalisation, la zone d'essorage est constituée par une zone de faible diamètre de l'enroulement lui-même ; cette zone est avantageusement disposée entre la partie principale (P) de l'enroulement et une zone du même enroulement servant à la fixation de ce dernier dans le réservoir.

L'enroulement peut être constitué par un élément filiforme conformé en hélice, notamment par un ressort hélicoïdal.

Dans le cas où la zone d'essorage est conformée pour permettre à la tige, alors qu'elle est introduite dans le réservoir, d'occuper une position oblique de balayage par la brosse de la paroi latérale dudit réservoir, et présente notamment suffisamment de, souplesse, l'enroulement est avantageusement choisi suffisamment déformable pour accompagner de tels mouvements de ladite tige.

On peut ménager une cheminée d'introduction de la tige porte-brosse, ladite cheminée étant disposée du côté de la zone d'essorage où ne se trouve pas le réservoir, l'axe longitudinal de ladite cheminée d'introduction étant sensiblement confondu avec l'axe de l'orifice par lequel la brosse pénètre dans le réservoir et son ouverture la plus éloignée de la zone d'essorage ayant une section droite supérieure à celle de la brosse à l'état libre.

Le diamètre intérieur de la partie (P) de l'enroulement est, de préférence, supérieur au diamètre de la zone d'essorage ; de plus, la partie (P) de l'enroulement peut s'étendre, à partir de l'organe essoreur, sur une distance comprise entre le quart et la moitié de la hauteur du réservoir.

Avantageusement, lorsque la brosse comporte une âme et est de révolution autour de cette âme, le diamètre intérieur de la partie (P) de l'enroulement est compris entre environ 0,9 fois le plus grand diamètre extérieur de la brosse et environ 2 fois le diamètre de l'âme de la brosse.

Les spires de la partie (P) de l'enroulement sont avantageusement espacées l'une de l'autre d'une distance permettant au produit thixotrope de passer librement entre elles et aux poils de la brosse de reprendre leur position normale entre deux spires successives lors du passage de la brosse à l'intérieur dudit enroulement, lorsque l'utilisateur extrait la tige porte-brosse du réservoir.

Le ressort peut être constitué d'un métal ou d'une matière plastique, floqué ou non.

La brosse est avantageusement constituée par une âme centrale formée à partir d'un fil métallique torsadé, emprisonnant une rangée hélicoïdale de poils radiaux. De préférence, la brosse peut s'inscrire, dans sa totalité, dans un cylindre d'axe confondu avec celui de l'âme, ou bien dans un tronc de cône allongé s'effilant en direction de son extrémité libre, d'axe confondu avec celui de l'âme.

Pour mieux faire comprendre l'objet de la présente invention, on va en décrire ci-après, à titre d'exemple purement illustratif et non limitatif, deux modes de réalisation représentés sur le dessin annexé.

Sur ce dessin :
- la figure 1 est une vue en coupe axiale partielle d'un ensemble de maquillage pour les cils conforme à la présente invention, cet ensemble étant fermé par son capuchon de fermeture assurant l'étanchéïté ;
- la figure 2 est une vue partielle correspondant à la figure 1, montrant la partie supérieure du réservoir avec l'organe essoreur associé, la tige étant en position d'extraction ;
- la figure 3 est une vue partielle montrant le réservoir de l'ensemble de maquillage de la figure 1, la tige étant dans une position oblique en vue du prélèvement du mascara pouvant se trouver contre la paroi latérale du réservoir ;
- la figure 4 représente une coupe axiale partielle (analogue à celle de la figure 1) d'un ensemble de maquillage pour les cils mettant en oeuvre la variante de réalisation dans laquelle l'organe essoreur est constitué par un prolongement de l'enroulement à spires non jointives traversé par la brosse.

En se référant aux figures 1 à 3, on voit que l'on a désigné par 1, un ensemble de maquillage utilisé pour l'application de mascara sur les cils. L'ensemble 1, tel qu'on peut le voir sur la figure 1 en position fermée, se présente sous la forme d'un bâtonnet cylindrique, dont la partie inférieure est constituée par un réservoir cylindrique 2 de mascara et dont la partie supérieure est formée par un capuchon 3 également cylindrique. En position fermée, la paroi cylindrique du capuchon 3 se trouve dans le prolongement de celle du réservoir 2.

Au voisinage de sa bordure supérieure, la paroi latérale cylindrique 4 du réservoir 2 présente un épaulement annulaire 5, dirigé vers l'intérieur, séparant le corps proprement dit du réservoir 2 de son goulot 6. Sur la paroi interne de ce dernier, sont pratiqués deux joncs périphériques 7a, 7b, à distance l'un de l'autre, dont le rôle est indiqué plus loin. Par ailleurs, le goulot 6 porte extérieurement un filetage 8 dont la fonction est également indiquée ci-après.

Dans l'embouchure du réservoir 2, est fixé un organe essoreur 9, semi-rigide, qui définit simultanément une cheminée 10 d'introduction d'une tige porte-brosse qui sera décrite ci-après.

L'organe essoreur 9 consiste en un manchon cylindrique 11 destiné à venir se placer dans l'embouchure du goulot 6 et à s'y accrocher ; à cet effet, sa paroi comporte deux gorges annulaires 12a, 12b, destinées à coopérer avec les joncs périphériques respectivement 7a, 7b, du réservoir 2. Le manchon cylindrique 11 est, à l'une de ses extrémités, replié d'équerre vers l'extérieur, pour constituer une collerette 13 destinée à reposer sur le rebord libre du goulot 6 en position de montage de l'organe essoreur 9. A son extrémité opposée, devant se trouver à l'intérieur du réservoir 2 en position de montage, le manchon 11 s'effile suivant une partie tronconique 14, pour se prolonger vers le réservoir par une jupe cylindrique 15. La bordure libre de la paroi interne de la jupe 15 forme la zone d'essorage 16 de la brosse de l'ensemble 1.

La jupe 15 comporte extérieurement, sur sa bordure libre externe, un bourrelet périphérique 17 qui sert de moyen d'accrochage sur l'organe essoreur 9 d'un ressort hélicoïdal métallique 18. Le ressort 18 est, en position de montage, disposé de telle sorte que son axe se situe sensiblement dans le prolongement de l'axe de la zone d'essorage 16. Les spires du ressort 18 sont plus rapprochées dans chacune des zones d'extrémité dudit ressort 18 ; le ressort vient entourer la jupe 15 par sa zone d'extrémité supérieure à spires plus rapprochées, la spire inférieure de cette zone venant en appui sur le bourrelet 17 ; entre les deux zones d'extrémité du ressort 18 se trouve la partie principale (P) dudit ressort, dans laquelle les spires sont non-jointives. La partie (P) du ressort 18 a une longueur couvrant sensiblement le tiers de la hauteur du réservoir 2.

Le capuchon 3 présente une paroi latérale cylindrique 19, raccordée à un fond 20 et munie intérieurement d'un filetage 21, destiné à coopérer avec le filetage extérieur 8 porté par le goulot 6. De plus, la surface interne de la paroi 19 comporte un décrochement annulaire 22, de façon que ladite paroi 19 soit plus épaisse dans la région voisine du fond 20.

Une capsule 23 est enfoncée à force dans l'embouchure dudit capuchon 3. Cette capsule 23 comporte un corps principal 24, de forme générale cylindrique, par lequel la capsule 23 est enfoncée dans la zone du fond 20 du capuchon 3. Le corps cylindrique 24 comporte une collerette latérale 25 venant buter contre le décrochement annulaire 22 en position de montage. A l'opposé du fond 20, le corps 24 de la capsule 23 s'effile suivant une zone tronconique 26, destinée à venir en appui contre la bordure supérieure interne de l'organe essoreur 9, en position de fermeture de l'ensemble 1, de façon à assurer l'étanchéïté.

Dans l'axe de la capsule 23 est disposée une tige 27 d'un seul tenant avec ladite capsule 23. Cette tige 27 fait saillie à l'extérieur du capuchon 3 et elle se termine par une brosse 28, d'enveloppe cylindrique, qui, en position fermée de l'ensemble de maquillage 1, plonge dans le réservoir 2, l'extrémité de la brosse 28 opposée à celle raccordée à la tige 27 arrivant, dans cette position, au voisinage du fond du réservoir 2. L'enveloppe de la brosse 28 est de révolution autour de la tige 27. On voit que le capuchon de protection 3 forme un manche permettant de manipuler aisément la brosse 28. La section droite de la tige 27 est légèrement inférieure à la section de la zone d'essorage 16.

La brosse 28 comporte une âme 29, qui est disposée dans l'axe de la tige 27 ; l'âme 29 est formée en repliant un fil métallique sur lui-même, puis en tordant ce fil ainsi doublé, de manière à bloquer, autour de l'âme 29, une rangée hélicoïdale de poils radiaux 30. Le diamètre minimal de la brosse 28 à l'état de repos, mesuré au sommet des poils 30, est supérieur au diamètre interne de la zone d'essorage 16 et également supérieur au diamètre intérieur de la partie (P) du ressort hélicoïdal 18.

Le montage de cet ensemble de maquillage 1 est extrêmement simple : le ressort hélicoïdal 18 est rendu solidaire de l'organe essoreur 9, comme indiqué précédemment, et l'ensemble est introduit dans le goulot 6 du réservoir 2, jusqu'à ce que les joncs 7a, 7b pénètrent dans les gorges respectivement 12a, 12b, la collerette 13 venant alors en appui sur le bord supérieur du réservoir 2. On introduit alors le produit de maquillage si cela n'avait déjà été fait, puis on vient fermer l'ensemble par le capuchon 3 avec la tige porte-brosse 27 associée.

Cet ensemble de maquillage 1 fonctionne de la façon suivante :

Lorsque la brosse 28 est extraite du réservoir 2, elle parvient, dans la position représentée sur la figure 2, au niveau de la partie (P) du ressort 18, où ses poils 30 se plient et se détendent successivement en franchissant les spires de la partie principale du ressort 18, lesquelles sont suffisamment espacées pour que le produit de mascara thixotrope puisse pénétrer et ressortir des spires par suite de la dépression et de l'essorage des poils au passage de la brosse, laquelle reste alors chargée d'un produit fluide jusqu'à son arrivée dans la zone d'essorage 16. En effet, au fur et à mesure que la brosse 28 se déplace vers la sortie du réservoir, la thixotropie du mascara se casse par suite de son agitation par le passage des spires par les poils 30.

L'organe essoreur 9 étant réalisé en une matière semi-rigide, il est par ailleurs possible, lorsqu'on le souhaite, d'atteindre, avec la brosse 28, la paroi latérale 4 du réservoir 2, suivant une position telle que celle représentée sur la figure 3.

En se référant maintenant à la figure 4, on voit que l'on a désigné par 100 un ensemble de maquillage utilisé pour l'application de mascara sur les cils, cet ensemble mettant en oeuvre la variante selon laquelle l'organe essoreur est constitué par un prolongement de l'enroulement à spires non jointives qui peut être traversé par la brosse 128 du dispositif.

L'ensemble 100 est représenté sur la figure 1 en position fermée ; il se présente sous la forme d'un batonnet cylindrique dont la partie inférieure est constituée par un réservoir cylindrique 102 contenant du mascara et dont la partie supérieure est formée par un capuchon 103 également cylindrique. En position fermée, la paroi cylindrique du capuchon 103 se trouve dans le prolongement de celle du réservoir 102.

Au voisinage de sa bordure supérieure, la paroi latérale cylindrique 104 du réservoir 102 présente un épaulement annulaire 105, dirigé vers l'intérieur, séparant le corps proprement dit du réservoir 102 de son goulot 106. Le goulot 106 porte extérieurement un filetage 108 destiné à coopérer avec un filetage 121 porté intérieurement par le capuchon 103. A la partie supérieure du goulot 106 est prévue une rainure d'encliquetage annulaire 151, qui coopère avec un bourrelet d'encliquetage porté par un anneau arrêtoir 152.

La constitution du capuchon 103 est strictement identique à celle du capuchon 3 précédemment décrit et ne sera donc pas reprise en détail. Le capuchon 103 porte une tige 127 à la base de laquelle se trouve la brosse 128, dont la constitution est identique à celle de la brosse 28 précédemment décrite.

A l'intérieur du goulot 106, on a mis en place un ressort hélicoïdal 118 réalisé en matière plastique. Ce ressort comporte trois zones fonctionnelles reliées entre elles par des zones intermédiaires. La première zone fonctionnelle 118a a une forme externe cylindrique et est disposée à l'intérieur du goulot 106, son diamètre extérieur correspondant sensiblement au diamètre intérieur du goulot 106 ; la seconde zone fonctionnelle 118b a également une forme cylindrique mais le diamètre extérieur de cette zone est beaucoup plus petit que celui de la zone 118a et son diamètre intérieur n'est que très légèrement supérieur au diamètre de la tige 127 ; la troisième zone fonctionnelle 118c est également cylindrique et son diamètre extérieur est intermédiaire entre celui des zones 118a et 118b, ledit diamètre extérieur étant égal au diamètre du passage central défini par l'épaulement annulaire 105. Les trois zones fonctionnelles ci-dessus définies sont reliées entre elles par des zones coniques. Les spires du ressort 118 peuvent être ou non jointives dans les zones 118a et 118b et dans les zones intermédiaires ; elles sont, de préférence, plus serrées dans la zone principale 118b . Dans la zone 118c, qui constitue la partie principale (P) de l'enroulement, les spires du ressort 118 sont non jointives.

La mise en place du ressort 118 dans le réservoir 102 s'effectue à partir du goulot 106 et la zone intermédiaire comprise entre les zones fonctionnelles 118a et 118b vient en appui contre la face supérieure de l'épaulement annulaire 105. Pour maintenir en position le ressort 118 dans le réservoir 102, on met en place ensuite, par encliquetage, l'anneau arrêtoir 152 à la partie supérieure du goulot 106.

On voit que, dans ce mode de réalisation, la zone fonctionnelle 118c du ressort 118 joue exactement le rôle que jouait la partie cylindrique à spires non jointives du ressort 18 dans la réalisation des figures 1 à 3. La zone fonctionnelle 118c a une longueur couvrant sensiblement le tiers de la hauteur du réservoir 102 ; le passage de la brosse 128 à travers cette zone au moment de son extraction hors du réservoir 102 provoque donc le cassage de la thixotropie du mascara.

La fonction d'essorage est réalisée dans cette variante sans qu'il soit nécessaire de mettre en place un organe essoreur du type de l'organe essoreur 9 qui a été représenté et décrit pour la variante de réalisation des figures 1 à 3. En effet, l'organe, essoreur est ici constitué par la zone fonctionnelle 118b du ressort 118, cette zone ayant sensiblement un diamètre de passage intérieur correspondant à celui de la jupe cylindrique 15 de l'organe essoreur 9 défini dans la première variante. On voit donc que, dans ce mode de réalisation, la fonction d'essorage est réalisée en utilisant le ressort qui, dans une autre de ses zones fonctionnelles, réalise la fonction de cassage de la thixotropie du mascara et qui, par sa troisième zone fonctionnelle assure son propre accrochage à l'intérieur du réservoir 102.

## Revendications

1. Dispositif applicateur d'un produit thixotrope à l'aide d'une brosse, notamment d'un mascara pour les cils, comprenant un réservoir (2,102) dudit produit thixotrope, un capuchon amovible (3,103) s'assemblant sur le réservoir (2,102), une tige (27,127) solidaire du capuchon (3,103), disposée sensiblement selon son axe et faisant saillie par rapport audit capuchon (3,103) et une brosse (28,128) comportant des poils portée par l'extrémité de la tige (27,127) qui est opposée au capuchon (3,103) dans le prolongement de ladite tige (27,127), la brosse (28,128) pénétrant à l'intérieur du réservoir (2,102) par une zone d'essorage, caractérisé par le fait qu'à l'intérieur du réservoir (2,102), est disposé un enroulement (18,118) dont au moins une partie principale (P) comporte une pluralité de spires non jointives, l'axe de ladite partie (P) de l'enroulement étant sensiblement confondu avec l'axe de la zone d'essorage, les spires non jointives de ladite partie (P) de l'enroulement définissant intérieurement un volume cylindrique, dont la section droite est homothétique de la plus grande section droite de la brosse (28,128) ou de son cercle circonscrit, dans un rapport d'homothétie inférieur à 1 mais suffisant pour permettre le passage de ladite brosse à travers la partie (P) de l'enroulement (18,118).

2. Dispositif selon la revendication 1, caractérisé par le fait que la partie (P) de l'enroulement comporte, dans sa zone centrale, plusieurs spires jointives.

3. Dispositif selon l'une des revendications 1 ou 2, caractérisé par le fait qu'il comporte, pour former la zone d'essorage, un organe essoreur (9) inséré dans le goulot (6) du réservoir (2), ledit organe servant à la fixation de l'enroulement (18) à l'intérieur du réservoir (2).

4. Dispositif selon la revendication 3, caractérisé par le fait que l'orifice de passage de l'organe essoreur (9) constitue une zone d'essorage (16) sensiblement coaxiale avec le réservoir (2), la section droite du volume intérieur défini par la partie (P) de l'enroulement (18) étant circulaire et coaxiale avec la zone d'essorage (16), la brosse (28) ayant une forme de révolution autour de son âme (29).

5. Dispositif selon l'une des revendications 3 ou 4, caractérisé par le fait que l'organe essoreur (9) est constitué par un manchon (11) s'adaptant dans l'embouchure du réservoir (2), délimitant la cheminée d'introduction (10) et se prolongeant dans le réservoir (2) par une jupe cylindrique (15), dont la bordure libre intérieure forme la zone d'essorage (16) et autour de laquelle est engagée la partie supérieure de l'enroulement (18), des moyens de retenue (17) étant portés par ladite jupe (15) pour permettre l'accrochage dudit enroulement (18).

6. Dispositif selon la revendication 1, caractérisé par le fait que la zone d'essorage est constituée par une première zone fonctionnelle (118b) de faible diamètre de l'enroulement (118).

7. Dispositif selon la revendication 6, caractérisé par le fait que la première zone fonctionnelle (118b) de l'enroulement, qui constitue la zone d'essorage, est disposée entre une deuxième zone fonctionnelle (118c) qui constitue la partie principale (P) dudit enroulement et une troisième zone fonctionnelle (118a) servant à la fixation de l'enroulement dans le réservoir (102).

8. Dispositif selon l'une des revendications 1 à 7, caractérisé par le fait que le diamètre intérieur de la partie (P) de l'enroulement (18,118) est supérieur au diamètre de la zone d'essorage.

9. Dispositif selon l'une des revendications 1 à 8, caractérisé par le fait que l'enroulement (18,118) est constitué par un élément filiforme conformé en hélice.

10. Dispositif selon la revendication 9, caractérisé par le fait que l'enroulement (18,118) est un ressort hélicoïdal.

11. Dispositif selon l'une des revendications 1 à 10, dans lequel la zone d'essorage est conformée pour permettre à la tige (27,127), alors qu'elle est introduite dans le réservoir (2,102), d'occuper une position oblique par rapport à l'axe du réservoir, afin d'assurer le balayage par la brosse (28,128) de la paroi latérale dudit réservoir (2,102), caractérisé par le fait que l'enroulement (18,118) est choisi suffisamment déformable pour accompagner de tels mouvements de ladite tige (27,127).

12. Dispositif selon l'une des revendications 1 à 11, caractérisé par le fait que la cheminée d'introduction (10) est disposée du côté de la zone d'essorage (16) où ne se trouve pas le réservoir (2), l'axe longitudinal de ladite cheminée (10) étant sensiblement confondu avec l'axe de l'orifice par lequel la brosse (28) pénètre dans le réservoir (2) et son ouverture la plus éloignée de la zone d'essorage (16) ayant une section droite supérieure à celle de la brosse (28) à l'état libre.

13. Dispositif selon l'une des revendications 1 à 12, caractérisé par le fait que la partie (P) de l'enroulement (18,118) s'étend à partir de la zone d'essorage, sur une distance comprise entre le quart et la moitié de la hauteur du réservoir (2,102).

14. Dispositif selon l'une des revendications 1 à 13, caractérisé par le fait que la brosse (28,128) comporte une âme qui porte, dans une disposition sensiblement radiale, des poils répartis pour constituer une brosse de révolution autour de ladite âme, le diamètre intérieur de la partie (P) de l'enroulement (18,118) étant compris entre environ 0,9 fois le plus grand diamètre extérieur de la brosse (28,128) et environ 2 fois le diamètre de l'âme de ladite brosse.

15. Dispositif selon l'une des revendications 1 à 14, caractérisé par le fait que les spires de la partie (P) de l'enroulement (18,118) sont espacées l'une de l'autre d'une distance permettant au produit thixotrope de passer librement entre elles et aux poils de la brosse (28,128) de reprendre leur position normale entre deux spires successives lors du passage de la brosse (28,128) à l'intérieur dudit enroulement (18,118).

16. Dispositif selon l'une des revendications 1 à 15, caractérisé par le fait que l'enroulement (18,118) est constitué d'un métal ou d'une matière plastique, éventuellement floqué.

## Patentansprüche

1. Vorrichtung zum Auftragen eines thixotrophen Produktes mit Hilfe einer Bürste, insbesondere von Mascara für die Wimpern, umfassend ein Reservoir (2, 102) für das thixotrophe Produkt, eine abnehmbare, auf dem Reservoir (2, 102) montierbare Verschlußkappe (3, 103), einen mit der Verschlußkappe (3, 103) verbundenen Schaft (27, 127), der im wesentlichen axial angeordnet ist und im Bezug auf die Verschlußkappe (3, 103) hervorsteht, und eine Bürste (28, 128), welche Borsten aufweist, die von demjenigen Ende des Schaftes (27, 127) getragen werden, das der Verschlußkappe in Verlängerung des Schaftes (27, 127) gegenüberliegt, wobei die Bürste (28, 128) in den Innenraum des Reservoirs (2, 102) durch eine Abstreifzone hindurchreicht,
**dadurch gekennzeichnet**, daß im Innenraum des Reservoirs (2, 102) eine Wicklung (18, 118) angeordnet ist, wovon wenigstens ein Hauptabschnitt (P) eine Vielzahl von einander nicht berührenden Windungen umfaßt, wobei die Achse des Abschnitts (P) der Wicklung im wesentlichen mit der Achse der Abstreifzone zusammenläuft, wobei die einander nicht berührenden Windungen des Abschnittes (P) der Wicklung ein zylindrisches Innenvolumen definieren, dessen Querschnitt homothetisch zum größten Querschnitt der Bürste (28, 128) oder zu dem von dieser umschriebenen Kreis ist, wobei das homothetische Verhältnis kleiner als 1 ist, jedoch ausreicht, um den Durchgang der Bürste durch den Abschnitt (P) der Wicklung (18, 118) zu ermöglichen.

2. Vorrichtung nach Anspruch 1, dadurch gekennzeichnet, daß der Abschnitt (P) der Wicklung in seinem Zentralbereich mehrere aneinander anliegende Windungen aufweist.

3. Vorrichtung nach einem der Ansprüche 1 oder 2, dadurch gekennzeichnet, daß die Abstreifzone ein Abstreiforgan (9) umfaßt, das in den Hals (6) des Reservoirs (2) eingesetzt ist, wobei das Organ zur Fixierung der Wicklung (18) im Innenraum des Reservoirs (2) dient.

4. Vorrichtung nach Anspruch 3, dadurch gekennzeichnet, daß die Durchgangsöffnung des Abstreiforgans (9) eine zum Reservoir (2) im wesentlichen coaxiale Abstreifzone (16) bildet, wobei der Querschnitt des durch den Abschnitt (P) der Wicklung (18) definierten Innenvolumens kreisförmig ist und coaxial zur Abstreifzone (16) angeordnet ist, wobei die Bürste (28) die Form eines ihre Seele (29) umgebenden Rotationskörpers aufweist.

5. Vorrichtung nach einem der Ansprüche 3 oder 4, dadurch gekennzeichnet, daß das Abstreiforgan (9) von einer Hülse (11) gebildet wird, die in die Öffnung des Reservoirs (2) eingepaßt ist, den Einführkanal (10) begrenzt und in das Reservoir (2) durch einen zylindrischen Mantel (15) verlängert ist, dessen freier, innenliegender Rand die Abstreifzone (16) bildet und um den herum der obere Abschnitt der Wicklung (18) zur Anlage kommt, wobei Rückhaltemittel (17) am Mantel (15) als Aufhängung für die Wicklung (18) ausgebildet sind.

6. Vorrichtung nach Anspruch 1, dadurch gekennzeichnet, daß die Abstreifzone von einer ersten funktionellen Zone (118b) geringen Durchmessers der Wicklung (118) gebildet wird.

7. Vorrichtung nach Anspruch 6, dadurch gekennzeichnet, daß die erste funktionelle Zone (118b) der Wicklung, welche die Abstreifzone bildet, zwischen einer zweiten funktionellen Zone (118c), welche den Hauptabschnitt (P) der Wicklung bildet, und einer dritten funktionellen Zone (118a) angeordnet ist, mit welcher die Wicklung in dem Reservoir (102) fixiert ist.

8. Vorrichtung nach einem der Ansprüche 1 bis 7, dadurch gekennzeichnet, daß der Innendurchmesser des Abschnitts (P) der Wicklung (18, 118) größer als der Durchmesser der Abstreifzone ist.

9. Vorrichtung nach einem der Ansprüche 1 bis 8, dadurch gekennzeichnet, daß die Wicklung (18, 118) von einem schraubenartig ausgebildeten, drahtförmigen Element gebildet wird.

10. Vorrichtung nach Anspruch 9, dadurch gekennzeichnet, daß die Wicklung (18, 118) eine Schraubenfeder ist.

11. Vorrichtung nach einem der Ansprüche 1 bis 10, worin die Abstreifzone so ausgebildet ist, daß der Schaft (27, 127), wenn er in das Reservoir (2, 102) eingeführt ist, eine schräge Position in Bezug auf die Achse des Reservoirs einnehmen kann, so daß ein Bestreichen der Seitenwand des Reservoirs (2, 102) durch die Bürste (28, 128) gewährleistet ist, dadurch gekennzeichnet, daß die Wicklung (18, 118) für eine Begleitung der Bewegungen des Schaftes (27, 127) ausreichend deformierbar ausgebildet ist.

12. Vorrichtung nach einem der Ansprüche 1 bis 11, dadurch gekennzeichnet, daß der Einführkanal (10) auf derjenigen Seite der Abstreifzone (16) angeordnet ist, auf der sich das Reservoir (2) nicht befindet, wobei die Längsachse des Kanals (10) im wesentlichen in die Achse der Öffnung einmündet, über welche die Bürste (28) in das Reservoir (2) eintritt, und wobei dessen von der Abstreifzone (16) am weitesten entfernte Öffnung einen größeren Querschnitt aufweist als die Bürste (28) in freiem Zustand.

13. Vorrichtung nach einem der Ansprüche 1 bis 12, dadurch gekennzeichnet, daß sich der Abschnitt (P) der Wicklung (18, 118) ausgehend von der Abstreifzone über eine Distanz im Bereich von einem Viertel bis zur Hälfte der Höhe des Reservoirs (2, 102) erstreckt.

14. Vorrichtung nach einem der Ansprüche 1 bis 13, dadurch gekennzeichnet, daß die Bürste (28, 128) eine Seele umfaßt, die im wesentlichen radial verteilte Borsten aufweist, so daß eine Bürste in Form eines um die Seele angeordneten Rotationskörpers gebildet wird, wobei der Innendurchmesser des Abschnittes (P) der Wicklung (18, 118) im Bereich von etwa dem 0,9-fachen des größten Außendurchmessers der Bürste (28, 128) und etwa dem zweifachen Durchmesser der Seele der Bürste entspricht.

15. Vorrichtung nach einem der Ansprüche 1 bis 14, dadurch gekennzeichnet, daß die Windungen des Abschnittes (P) der Wicklung (18, 118) voneinander einen Abstand aufweisen, der einen freien Durchgang des thixotrophen Produktes zwischen ihnen erlaubt und den Borsten der Bürste (28, 128) ermöglicht, ihre Normalposition zwischen zwei aufeinanderfolgenden Windungen beim Durchgang der Bürste (28, 128) durch den von der Wicklung (18, 118) gebildeten Innenraum wieder einzunehmen.

16. Vorrichtung nach einem der Ansprüche 1 bis 15, dadurch gekennzeichnet, daß die Wicklung (18, 118) von Metall oder Kunststoffmaterial, das gegebenenfalls beflockt ist, gebildet wird.

## Claims

1. A device for the application of a thixotropic product by means of a brush, in particular a mascara for the eyelashes, comprising a container (2, 102) for the said thixotropic product, a detachable cap (3, 103) being fitted on the container (2, 102), a stem (27, 127) integral with the cap (3, 103) disposed substantially along its axis and projecting relative to the said cap (3, 103), and a brush (28, 128) comprising bristles carried by the end of the stem (27, 127) which is on the opposite side to the cap (3, 103) in the extension of the said stem (27, 127), the brush (28, 128) penetrating inside the container (2, 102) via a wiping zone, characterized in that inside the container (2, 102) there is disposed a winding (18, 118) whereof at least one main portion (P) comprises a plurality of non-contiguous turns, the axis of the said portion (P) of the winding substantially coinciding with the axis of the wiping zone, the non-contiguous turns of the said portion (P) of the winding internally defining a cylindrical space whose cross-section is homothetic with respect to the larger cross-section of the brush (28, 128) or its circumscribed circle in a homothetic ratio of less than 1 but being sufficient to allow the said brush to pass through the portion (P) of the winding (18, 118).

2. A device according to claim 1, characterized in that the portion (P) of the winding includes in its central zone several contiguous turns.

3. A device according to one of claims 1 or 2, characterized in that in order to form the wiping zone, it comprises a wiper element (9) inserted in the neck (6) of the container (2), the said element serving to secure the winding (18) inside the container (2).

4. A device according to claim 3, characterized in that the passage opening of the wiper element (9) constitutes a wiping zone (16) that is substantially coaxial with the container (2), the cross-section of the internal space defined by the portion (P) of the winding (18) being circular and coaxial with the wiping zone (16), the brush (28) having a shape of revolution round its core (29).

5. A device according to one of claims 3 or 4, characterized in that the wiper element (9) is constituted by a sleeve (11) being fitted in the opening of the container (2), delimiting the insertion duct (10) and extending into the container (2) in a cylindrical skirt (15), whose internal free edge forms the wiping zone (18) and round which there engages the upper portion of the winding (18), retaining means (17) being carried by the said skirt (15) to allow the said winding (18) to be fastened.

6. A device according to claim 1, characterized in that the wiping zone is constituted by a first functional zone (118b) of the winding (118), which zone has a small diameter.

7. A device according to claim 6, characterized in that the first functional zone (118b) of the winding, which constitutes the wiping zone, is disposed between a second functional zone (118c) which constitutes the main portion (P) of the said winding and a third functional zone (118a) serving to secure the winding in the container (102).

8. A device according to one of claims 1 to 7, characterized in that the internal diameter of the portion (P) of the winding (18, 118) is larger than the diameter of the wiping zone.

9. A device according to one of claims 1 to 8, characterized in that the winding (18, 118) is constituted by a helical filiform element.

10. A device according to claim 9, characterized in that the winding (18, 118) is a helical spring.

11. A device according to one of claims 1 to 10, wherein the wiping zone is shaped so as to allow the stem (27, 127), when introduced into the container (2, 102), to occupy a slanting position relative to the axis of the container to ensure that the brush (28, 128) sweeps the side wall of the said container (2, 102), characterized in that the winding (18, 118) is chosen to be sufficiently deformable to accompany such movements of the said stem (27, 127).

12. A device according to one of claims 1 to 11, characterized in that the insertion duct (10) is disposed on the side of the wiping zone (16) where the container (2) is not situated, the longitudinal axis of the said duct (10) substantially coinciding with the axis of the opening through which the brush (28) penetrates into the container (2), and its opening furthest from the wiping zone (16) having a cross-section that is larger than that of the brush (28) in its free state.

13. A device according to one of claims 1 to 12, characterized in that the portion (P) of the winding (18, 118) extends from the wiping zone over a distance comprised between a quarter and half of the height of the container (2, 102).

14. A device according to one of claims 1 to 13, characterized in that the brush (28, 128) comprises a core which carries in a substantially radial arrangement, bristles which are distributed so as to constitute a brush of revolution round the said core, the internal diameter of the portion (P) of the winding (18, 118) being comprised between approximately 0.9 times the largest external diameter of the brush (28, 128) and approximately twice the diameter of the core of the said brush.

15. A device according to one of claims 1 to 14, characterized in that the turns of the portion (P) of the winding (18, 118) are interspaced from each other at a distance allowing the thixotropic product to pass freely between them, and the bristles of the brush (28, 128) to reassume their normal position between two successive turns as the brush (28, 128) passes inside the said winding (18, 118).

16. A device according to one of claims 1 to 15, characterized in that the winding (18, 118) is made of a metal or of a plastic material, which may be flocked.
